# FASCICULE DE BREVET EUROPEEN

(11) **EP 1 046 781 B1**
(45) Date de publication et mention de la délivrance du brevet: **02.02.2005**
(21) Numéro de dépôt: 00400557.5
(22) Date de dépôt: 02.03.2000
(51) Int. Cl.: E21B 44/00

(54) **Méthode et système de détection du déplacement longitudinal d'un outil de forage**
Vorrichtung und Verfahren zum detektieren von longitudinalen Bewegungen eines Bohrgestänges
Method and system for detecting bit-bounce

(30) Priorité: 19.04.1999 FR 9904941
(43) Date de publication de la demande: 25.10.2000
(73) Titulaire: Institut Français du Pétrole, 92852 Rueil-Malmaison Cedex (FR)
(72) Inventeur: Rey-Fabret, Isabelle, 78000 Versailles (FR); Desplans, Jean-Pierre, 91250 Saint Germain les Corbeil (FR)

(56) Documents cités:
- FR-A- 2 720 439
- FR-A- 2 750 159
- P.J. PERREAU ET AL: "new results In Real Time Vibrations Prediction" SPE # 49479, 11 octobre 1998 (1998-10-11), pages 190-200, XP002126257
- V.S. DUBINSKY ET AL: "An Interactive Drilling Dynamics Simulator for Drilling Optimization and Training" SPE # 49205, 27 septembre 1998 (1998-09-27), pages 639-648, XP000863185
- HENNEUSE H: "SURFACE DETECTION OF VIBRATIONS AND DRILLING OPTIMIZATION: FIELD EXPERIENCE" IADC/SPE # 23888, 18 février 1992 (1992-02-18), pages 409-423, XP002059287
- J.W. NICHOLSON: "An Integrated Approach to Drilling Dynamics Planning, Identification and Control" IADC/SPE # 27537, 15 février 1994 (1994-02-15), pages 947-960, XP002125005

## Description

La présente invention concerne le domaine des mesures en cours de forage, en particulier des mesures concernant le comportement d'un outil de forage fixé à l'extrémité d'un train de tiges de forage. La méthode selon l'invention propose une solution pour détecter l'amplitude des déplacements verticaux de l'outil de forage ou l'effort appliqué à l'outil, lesdites détections étant obtenues par le moyen d'un programme de calcul prenant en compte des mesures effectuées au sommet du train de tiges, c'est-à-dire sensiblement à la surface du sol, généralement par le moyen de capteurs ou d'un raccord instrumenté situés dans le voisinage des moyens d'entraînement en rotation de la garniture.

On connaît des techniques de mesure pour l'acquisition d'informations liées au comportement dynamique de la garniture de forage, qui utilisent un ensemble de capteurs de fond reliés à la surface par un conducteur électrique. Dans le document FR/92-02273, il est utilisé deux ensembles de capteurs de mesure reliés par un câble du type logging, l'un étant situé au fond du puits, l'autre au sommet de la garniture de forage. Cependant, la présence d'un câble le long de la garniture de forage est gênante pour les opérations de forage proprement dites.

On connaît par les documents FR 2645205 ou FR 2666845 des dispositifs de surface placés au sommet de la garniture qui déterminent certains dysfonctionnements de forage en fonction de mesures de surface, mais sans prendre en compte, de manière physique, le comportement dynamique de la garniture et de l'outil de forage dans le puits.

On connaît par le document FR-2 750 159 de dispositif pour estimer l'amplitude des déplacements verticaux d'outil de forage par le moyen d'un programme de calcul.

Entre le fond d'un puits et la surface du sol, il existe un train de tiges le long duquel ont lieu des phénomènes dissipatifs d'énergie (frottement sur la paroi, amortissement de torsion,...), des phénomènes conservatifs de flexibilité, notamment en traction-compression. Il y a ainsi une distorsion entre les mesures des déplacements de fond et de surface qui dépend principalement des caractéristiques intrinsèques de la garniture (longueur, raideur, géométrie), des caractéristiques de frottement à l'interface tiges/paroi et de phénomènes aléatoires.

C'est pourquoi, les informations contenues dans les mesures de surface ne suffisent pas à elles seules à résoudre le problème posé, c'est-à-dire connaître les déplacements instantanés de l'outil en connaissant les déplacements instantanés de la garniture en surface. Il faut compléter les informations de mesures de surface par des informations indépendantes, d'une autre nature, qui prennent en compte la structure du train de tiges et son comportement entre le fond et la surface: c'est le rôle du modèle de connaissance qui établit les relations théoriques entre le fond et la surface.

La méthodologie de la présente invention utilise la conjonction d'un tel modèle, défini a priori, et de mesures de surface acquises en temps réel.

Ainsi, la présente invention concerne une méthode d'estimation du comportement longitudinal effectif d'un outil de forage fixé à l'extrémité d'une garniture de forage et entraîné en rotation dans un puits par des moyens d'entraînement situés en surface, dans laquelle on utilise un modèle physique du processus de forage fondé sur des équations générales de la mécanique et dans laquelle on effectue les étapes suivantes:
- on détermine les paramètres dudit modèle en prenant en compte les paramètres caractéristiques dudit puits et de ladite garniture,
- on réduit ledit modèle en ne conservant que certains des modes propres de la matrice d'état dudit modèle.

Selon la méthode, on calcule en temps réel, au moins deux valeurs Rf et Rwob, Rf étant une fonction de la fréquence principale d'oscillations du poids au crochet WOH, par exemple sur l'intervalle [0, 10] Hz, divisée par la vitesse de rotation instantanée moyenne en surface, Rwob étant une fonction de l'écart-type du signal de poids sur l'outil WOB estimé par le modèle longitudinal réduit à partir de la mesure du signal de poids au crochet WOH, divisé par le poids sur l'outil moyen WOB₀ défini à partir du poids de la garniture et du poids au crochet moyen, et on détermine la dangerosité du comportement longitudinal dudit outil de forage à partir desdites valeurs de Rf et Rwob.

On peut comparer Rf avec un intervalle dont les bornes sont déterminées telles qu'il ne peut pas y avoir de comportement longitudinal dangereux de l'outil si Rf n'est pas compris dans ledit intervalle.

Rf peut être compris dans l'intervalle, et on quantifie la dangerosité du comportement longitudinal de l'outil de forage en fonction des valeurs de Rwob.

Rf peut être tel que *R*_{*f*} = $\frac{\text{20*} {\text{f}}_{\text{WOH}}}{{\text{RPM}}_{\text{0}}}$ où : f_{WOH}, exprimée en Hertz, est la fréquence principale d'oscillations du WOH sur l'intervalle [0, 10] Hz et RPM₀ est la vitesse de rotation instantanée moyenne en surface, exprimée en tours/min.

Les bornes de l'intervalle peuvent être 0,95 et 0,99.

Dans la méthode, on peut avoir:${\text{R}}_{\text{wob}} \text{=} \frac{{\text{S}}_{\text{wob}}}{{\text{WOB}}_{\text{0}}}$ avec: s_{wob} est l'écart-type du signal de poids sur l'outil WOB estimé à partir de celui du signal de poids au crochet WOH et du modèle longitudinal réduit; et WOB₀ est le poids sur l'outil moyen, défini à partir de la masse de la garniture et du poids au crochet moyen.

On peut déterminer que, pour Rwob inférieur à 0,6, il n'y a pas de danger, et que pour Rwob compris entre 0,6 et 0,8, il y a un danger moyen, et pour Rwob supérieur à 0,8, il y a danger extrême.

L'invention concerne également un système d'estimation du comportement longitudinal effectif d'un outil de forage fixé à l'extrémité d'une garniture de forage entraînée en rotation dans un puits par des moyens d'entraînement situés en surface, dans lequel une installation de calcul comporte des moyens de modélisation physique du processus de forage fondé sur des équations générales de la mécanique, des paramètres des moyens de modélisation sont identifiés en prenant en compte les paramètres du puits et de la garniture, l'installation de calcul comporte des moyens de réduction du modèle afin de ne conserver que certains des modes propres de la matrice d'état dudit modèle. Le système comprend des moyens de calcul, en temps réel, d'au moins deux valeurs Rf et Rwob, Rf étant une fonction de la fréquence principale d'oscillations du poids au crochet WOH, par exemple sur l'intervalle [0, 10] Hz, divisée par la vitesse de rotation instantanée moyenne en surface, Rwob étant une fonction de l'écart-type du signal de poids sur l'outil WOB estimé par le modèle longitudinal réduit à partir de la mesure du signal de poids au crochet WOH, divisé par le poids sur l'outil moyen WOB₀ défini à partir du poids de la garniture et du poids au crochet moyen. Le système comporte des moyens d'alarme de la dangerosité du comportement longitudinal de l'outil de forage à partir des valeurs de Rf et Rwob.

La méthode et le système peuvent être appliqués à la détermination de la dangerosité du dysfonctionnement de saut de l'outil de forage (bit-bouncing).

La présente invention sera mieux comprise et ses avantages apparaîtront clairement à la lecture de la description d'un exemple, nullement limitatif, illustrés par les figures ci-après annexées, parmi lesquelles:
- la figure 1 représente schématiquement les moyens mis en oeuvre pour une opération de forage,
- la figure 2 représente un exemple de diagramme d'un modèle physique en traction-compression,
- la figure 3 décrit le diagramme de génération des alarmes.

La figure 1 illustre un appareil de forage sur lequel on mettra en oeuvre l'invention. L'installation de surface comprend un appareil de levage 1 comprenant une tour de levage 2, un treuil 3 qui permettent le déplacement d'un crochet de forage 4. Sous le crochet de forage sont suspendus des moyens d'entraînement 5 en rotation de l'ensemble de la garniture de forage 6 placée dans le puits 7. Ces moyens d'entraînement peuvent être du type tige d'entraînement ou kelly accouplée à une table de rotation 8 et les motorisations mécaniques, ou du type tête d'entraînement motorisée ou "power swivel" suspendue directement au crochet et guidée longitudinalement dans la tour.

La garniture de forage 6 est constituée conventionnellement par des tiges de forage 10, d'une partie 11 appelée couramment BHA pour "Bottom Hole Assembly" comportant principalement des masses-tiges, un outil de forage 12 en contact avec le terrain en cours de forage. Le puits 7 est rempli d'un fluide, dit de forage, qui circule de la surface au fond par le canal intérieur de la garniture de forage et remonte en surface par l'espace annulaire entre les parois du puits et la garniture de forage.

Pour la mise en oeuvre de l'invention, on intercale un raccord instrumenté 13 entre les moyens d'entraînement et le sommet de la garniture. Ce raccord permet de mesurer la vitesse de rotation (RPM), la force de tension (WOH) et les vibrations longitudinales du sommet de la garniture, et accessoirement le couple. Ces mesures, dites de surface, sont transmises par câble ou radio vers une installation électronique d'enregistrement, de traitement, d'affichage, non représentée ici. A la place du raccord 13, on pourra utiliser d'autres capteurs tels un tachymètre sur la table de rotation pour mesurer la vitesse de rotation, une mesure de tension sur le brin mort du mouflage et éventuellement un appareil de mesure du couple sur l'appareil de motorisation, si la précision des mesures ainsi obtenues est suffisante.

La partie 11 de la BHA peut plus précisément comporter, des masses-tiges, des stabilisateurs, et un second raccord instrumenté 14 qui ne sera utilisé que pour contrôler expérimentalement la présente invention en permettant la comparaison entre le déplacement de l'outil de forage 12 effectivement mesuré par le raccord instrumenté 14 et le déplacement détecté grâce à la mise en oeuvre de la présente invention. Il est donc clair que l'application de la présente invention n'utilise pas de raccord instrument placé au fond du puits.

Le foreur qui conduit une opération de forage avec les appareils décrits sur la figure 1 a trois actions possibles, qui sont donc les variables de commande possibles permettant la conduite, le poids sur l'outil qui est réglé par le treuil lequel contrôle la position du crochet, la vitesse de rotation de la table de rotation ou équivalent, le débit de fluide de forage injecté.

Pour illustrer un exemple de la présente invention, on utilisera un modèle du système mécanique composé des éléments technologiques suivants:
- un appareil de forage comprenant une installation de levage,
- un ensemble d'entraînement: organe de régulation et motorisation,
- un ensemble de tiges,
- un ensemble de masses-tiges,
- un outil de forage.

Le modèle décrit traitera le train de tiges comme un élément monodimensionnel vertical. Les déplacements en translation verticale seront considérés, les déplacements latéraux étant négligés.

La figure 2 représente le schéma-bloc du modèle de traction-compression. C'est un modèle classique aux différences finies qui comporte plusieurs mailles représentées par les blocs 20. Chaque maille représente une partie du train de tiges, tiges de forage et masses-tiges. Il s'agit de triplets masse-ressort-amortissement figurés par les schémas référencés 21, 22, 23. Chaque bloc est muni de deux entrées et sorties représentées par les couples de flèches 24 et 25 qui représentent les tensions d'entrées et de sorties et les vitesses de déplacement vertical d'entrées et de sorties. Cette représentation montre la manière de connecter numériquement plusieurs tiges (ou mailles) comme on connecte physiquement les tiges de la garniture.

Le bloc 26 représente l'appareil de forage. C'est un ensemble de masses, de ressorts et de frottements.

Le bloc 27 représente l'outil dans son comportement longitudinal.

L'objet principal de l'invention est de fournir un système d'alarmes dédiée au bit-bouncing, en utilisant uniquement les signaux disponibles en surface: vitesse de rotation de la garniture (RPM) et poids au crochet (WOH). Cette alarme détecte les oscillations longitudinales de l'outil, et en donne l'ampleur.

L'application comprend la construction d'un modèle capable de reproduire le comportement longitudinal de l'ensemble des éléments de forage. Le modèle, classique est obtenu à partir de l'équation fondamentale de la dynamique et de l'expression des différentes forces, dont en particulier, celle traduisant la raideur du ressort de l'élément. La force de frottement est une force proportionnelle à la vitesse de déplacement de l'élément. Ce modèle comporte deux parties : l'appareil de forage (rig) d'une part, la garniture et l'outil d'autre part. Ces deux parties sont donc composées d'éléments {masse-ressort-frottement} liés les uns aux autres par un transfert de puissance sous forme de forces et de vitesses longitudinales. Ces équations, exprimées ici dans le domaine continu, sont discrétisée aux différences finies pour chaque élément.

Ces différents éléments sont identifiés à partir des données géométriques de chantier : composition de la garniture, type d'appareil de forage, densité de la boue, inclinaison du puits, etc.

Le modèle ainsi constitué est écrit sous la forme d'équations d'états : avec:
X = le vecteur d'états du modèle (déplacements et vitesses longitudinales de tous les éléments du modèle);
A, B, C, D = les matrices d'état, de commande, d'observation et directe du modèle;
U = le vecteur des entrées du modèle. Dans le cas présent, le modèle n'a qu'une seule entrée, le poids sur l'outil WOB;
Y = vecteur des sorties du modèle, le poids au crochet WOH pour cette application.

Après mise sous forme d'équations d'états , on réduit le modèle pour ne garder que les informations pertinentes qu'il contient, vis-à-vis du dysfonctionnement de saut de l'outil sur le fond, appelé "bit-bouncing". Plus précisément, on ne garde que les 5 premiers modes oscillants du système, qui sont ceux dont les fréquences associées correspondent à la gamme de fréquences de la vitesse de rotation de surface usuellement utilisée en forage avec un outil tricône (environ 50 à 200 tours/min).

Ce modèle réduit est capable de donner une approximation des caractéristiques du signal de WOB à partir des mesures de poids au crochet (WOH).

On traduit les équations d'états réduites sous forme d'une fonction de transfert H entre entrée WOB et sortie WOH du modèle. Pour toute fréquence f appartenant au domaine balayé par le modèle réduit, on a :$\text{WOH} \text{(} \text{f} \text{) =} \text{H} \text{(} \text{f} \text{)} \text{WOB} \text{(} \text{f} \text{)}$

Pour obtenir une estimation du comportement de l'outil à partir du modèle réduit, deux critères entrent en jeu :
■ d'une part un critère fréquentiel,
■ d'autre part un critère d'amplitude.
   **a) Critère fréquentiel:** dans le cadre d'un forage avec un outil du type tricône, il n'y a possibilité d'obtenir le dysfonctionnement de "bit-bouncing" que dans le cas où un coefficient Rf exprimant le rapport entre la fréquence principale d'oscillations du poids au crochet (WOH) et la vitesse de rotation (RPM) de la garniture en surface est comprise entre deux bornes :${\text{R}}_{\text{f}} \text{=} \frac{\text{20*} {\text{f}}_{\text{WOH}}}{{\text{RPM}}_{\text{0}}}$ où :
■ f_{WOH}, exprimée en Hertz, est la fréquence principale d'oscillations du WOH sur l'intervalle [0 , 10] Hz.
■ RPM₀ est la vitesse de rotation instantanée moyenne en surface, exprimée en tours/min.

Le critère fréquentiel s'exprime par :${\text{0.95<R}}_{\text{f}} \text{<0.99:}$

Les deux bornes, 0,95 et 0.99, sont fixées ici à partir de résultats expérimentaux.

En effet, on a constaté que les outils tricônes génèrent en fond de puits une forme trilobée. La fréquence d'oscillation longitudinale de l'ensemble de forage, lors du bit-bouncing, est donc environ trois fois plus élevée que sa fréquence d'oscillation en rotation. Ayant constaté par ailleurs, à partir d'un modèle 2D de contact outil/roche que le terrain joue un rôle de modulateur de fréquence entre le signal de vitesse de rotation et celui de vitesse longitudinale de l'outil, le rapport entre ces deux fréquences n'est donc pas strictement égal à 3, mais légèrement inférieur. C'est ce qu'expriment les valeurs de ces deux bornes: 0,95 et 0,99.

Il est important de noter que leurs valeurs sont données en théorie, mais que, dans la pratique, ces deux bornes peuvent être soumises à des coefficients de pondération dépendant notamment de la qualité des capteurs utilisés pour mesurer la vitesse de rotation RPM et le poids au crochet WOH. De fait, plus ces capteurs seront imprécis, et plus l'intervalle dans lequel se situe R_{f} en présence de bit-bouncing sera large, car il devra inclure ce degré d'imprécision des mesures.
**b) Critère d'amplitude :** On peut caractériser l'amplitude des mouvements de l'outil en fond de puits en déterminant un rapport entre la moyenne du poids sur l'outil (WOB₀) et son écart-type (S_{WOB0})_{.} En effet, pour un poids sur l'outil moyen donné, l'écart-type calculé sur une certaine fenêtre temporelle permet de quantifier si les oscillations du signal autour de sa moyenne sont dangereuses ou non, c'est à dire devront être signalées ou non.

Ainsi, on définit R_{wob} tel que :${\text{R}}_{\text{wob}} \text{=} \frac{{\text{s}}_{\text{wob}}}{{\text{WOB}}_{\text{0}}}$ où :
- s_{wob} est l'écart-type du signal de poids sur l'outil WOB estimé à partir de celui du signal de poids au crochet WOH et du modèle longitudinal réduit;
- WOB₀ est le poids sur l'outil moyen, défini à partir de la masse de la garniture et du poids au crochet moyen.

Le schéma de la figure 3 montre de quelle manière les deux valeurs de rapport R_{f} et R_{wob} sont utilisées pour générer un ensemble d'alarmes sur le dysfonctionnement de type "bit-bouncing".

On calcule la fréquence principale d'oscillations du poids au crochet, f_{WOH}, à partir d'une FFT sur une fenêtre temporelle dont la largeur dépend directement de la fréquence d'acquisition du signal de poids au crochet. On calcule également la vitesse moyenne instantanée de rotation RPM₀, qui est la vitesse moyenne de rotation donnée à intervalle de temps régulier à partir des mesures comprises dans une certaine fenêtre temporelle.

On calcule conjointement l'écart-type s_{WOH} et la moyenne instantanés du poids au crochet WOH₀. Ces deux grandeurs sont calculées sur une fenêtre glissante correspondant à un certain laps de temps (par exemple 3s). Ce laps de temps est déterminé en fonction de la fréquence d'acquisition du signal de poids au crochet WOH.

Le calcul de l'estimation de la moyenne du poids sur l'outil WOB₀ est directement issu de la différence entre le poids au crochet et le poids de la garniture de forage. L'estimation de l'écart-type s_{WOB} du poids sur l'outil est donnée par l'expression suivante :${\text{s}}_{\text{WOB}} \text{=} \frac{{\text{s}}_{\text{WOH}}}{\text{H} \text{(} {\text{f}}_{\text{WOH}} \text{)}}$

On calcule ensuite simultanément et en temps réel les deux rapports R_{f} et R_{wob}.

On compare Rf aux deux bornes délimitant l'intervalle «à risques» du dysfonctionnement du type "bit-bouncing".

Si Rf n'est pas dans cet intervalle, il ne peut y avoir bit-bouncing, l'alarme indique le feu vert (référence 28).

Sinon, par exemple, Rf est compris entre 0,95 et 0,99, il y a risque de "bit-bouncing".

On considère alors le second critère R_{wob}.

Si R_{wob} est faible (ici, par exemple, inférieur à 0,6), cela signifie que les oscillations de WOB autour de sa moyenne sont faibles. Donc il y un risque potentiel de "bit-bouncing", mais celui-ci n'apparaît pas réellement, ou n'est pas observable, le feu reste au vert (28).

Si R_{wob} est moyen (par exemple compris entre 0,6 et 0,8) alors, le feu devient orange (référence 29), car il y a vraisemblablement du "bit-bouncing, mais encore de force moyenne. L'outil ne rebondit pas encore mais le poids sur l'outil présente des oscillations longitudinales déjà importantes, et à une fréquence dangereuse.

Enfin, si R_{wob} est fort, il y a vraisemblablement du "bit-bouncing" d'ampleur importante. L'alarme est au feu est rouge (référence 30).

On pourrait, sans sortir du cadre de la présente invention, non pas limiter la graduation du dysfonctionnement sur la base de trois couleurs, mais associer une couleur à chaque degré de sévérité des oscillations (par exemple tous les 0,1 points pour R_{wob,} ce qui éviterait d'avoir à choisir des seuils «fatidiques», tels que 0.6 et 0.8).

Le modèle physique est validé en utilisant des données enregistrées sur chantier à l'aide des raccords instrumentés de fond et de surface.

Le fluide de forage et les parois du puits n'interviennent que dans la mesure où ils génèrent un couple résistant de friction. Par expérience, et en utilisant les mesures de fond et de surface, on pourra établir une loi de friction le long des tiges linéaire en fonction de vitesse de rotation et de la vitesse longitudinale.

La méthode de réduction employée est la méthode des perturbations singulières. Elle consiste à garder de la matrice d'état et de la matrice de commande, les lignes et les colonnes correspondant aux modes à garder. Pour conserver les gains statiques, les modes rapides sont remplacés par leur valeur statique, ce qui a pour conséquence d'introduire une matrice directe.

La méthode suppose que les modes rapides prennent leur équilibre en un temps négligeable, c'est-à-dire qu'ils s'établissent instantanément (hypothèse quasi-statique).

La présente invention est avantageusement mise en oeuvre sur un chantier de forage afin d'avoir une détection aussi précise que possible de la dangerosité du déplacement vertical de l'outil de forage en temps réel, et cela à partir des seules mesures de surface, notamment les fluctuations de l'accélération longitudinale et la vitesse de rotation des moyens conventionnels de mise en rotation de la garniture de forage, et d'une installation de surface équipée de moyens électroniques et informatiques. Il est très intéressant de prévenir les dysfonctionnements connus, par exemple le comportement dit "bit bouncing" caractérisé par un saut et un décollement de l'outil du front de taille bien que la tête du train de tiges reste sensiblement fixe et qu'une force de compression importante soit appliquée à l'outil. Ce dysfonctionnement peut avoir pour conséquences des effets néfastes sur la durée de vie des outils, sur l'augmentation de la fatigue mécanique du train de tiges et la fréquence des ruptures des connexions.

## Revendications

1. Méthode d'estimation du comportement longitudinal effectif d'un outil de forage (12) fixé à l'extrémité d'une garniture de forage et entraîné en rotation dans un puits (7) par des moyens d'entraînement situés en surface, dans laquelle on utilise un modèle physique du processus de forage fondé sur des équations générales de la mécanique et dans laquelle on effectue les étapes suivantes:
- on détermine les paramètres dudit modèle en prenant en compte les paramètres caractéristiques dudit puits et de ladite garniture,
- on réduit ledit modèle en ne conservant que certains des modes propres de la matrice d'état dudit modèle,
**caractérisée en ce que** l'on calcule, en temps réel, au moins deux valeurs Rf et Rwob, Rf étant une fonction de la fréquence principale d'oscillations du poids au crochet WOH divisée par la vitesse de rotation instantanée moyenne en surface, Rwob étant une fonction de l'écart-type du signal de poids sur l'outil WOB estimé par le modèle longitudinal réduit à partir de la mesure du signal de poids au crochet WOH, divisé par le poids sur l'outil moyen WOB₀ défini à partir du poids de la garniture et du poids au crochet moyen, et **en ce que** l'on détermine la dangerosité du comportement longitudinal dudit outil de forage à partir desdites valeurs de Rf et Rwob.

2. Méthode selon la revendication 1, dans laquelle on compare Rf avec un intervalle dont les bornes sont déterminées telles qu'il ne peut pas y avoir de comportement longitudinal dangereux de l'outil si Rf n'est pas compris dans ledit intervalle.

3. Méthode selon l'une des revendications 2, dans laquelle Rf est compris dans ledit intervalle, et en ce que l'on quantifie la dangerosité du comportement longitudinal de l'outil de forage en fonction des valeurs de Rwob.

4. Méthode selon l'une des revendications précédentes, dans laquelle *R*_{*f*} = $\frac{\text{20 *} {\text{f}}_{\text{WOH}}}{{\text{RPM}}_{\text{0}}}$où : f_{WOH}, exprimée en Hertz, est la fréquence principale d'oscillations du WOH sur l'intervalle [0, 10] Hz et RPM₀ est la vitesse de rotation instantanée moyenne en surface, exprimée en tours/min.

5. Méthode selon l'une des revendications précédentes, dans laquelle lesdites bornes dudit intervalle sont 0,95 et 0,99.

6. Méthode selon l'une des revendications précédentes, dans laquelle${\text{R}}_{\text{wob}} \text{=} \frac{{\text{s}}_{\text{wob}}}{{\text{WOB}}_{\text{0}}}$ avec: s_{wob} est l'écart-type du signal de poids sur l'outil WOB estimé à partir de celui du signal de poids au crochet WOH et du modèle longitudinal réduit; et WOB₀ est le poids sur l'outil moyen, défini à partir de la masse de la garniture et du poids au crochet moyen.

7. Méthode selon les revendications 3 et 6, dans laquelle on détermine que, pour Rwob inférieur à 0,6, il n'y a pas de danger, et que pour Rwob compris entre 0,6 et 0,8 il y a un danger moyen, et pour Rwob supérieur à 0,8 il y a danger extrême.

8. Système d'estimation du comportement longitudinal effectif d'un outil de forage fixé à l'extrémité d'une garniture de forage entraînée en rotation dans un puits par des moyens d'entraînement situés en surface, dans lequel une installation de calcul comporte des moyens de modélisation physique du processus de forage fondé sur des équations générales de la mécanique, en ce que des paramètres desdits moyens de modélisation sont identifiés en prenant en compte les paramètres dudit puits et de ladite garniture, en ce que l'installation de calcul comporte des moyens de réduction dudit modèle afin de ne conserver que certains des modes propres de la matrice d'état dudit modèle, **caractérisée en ce que** ledit système comprend des moyens de calcul, en temps réel, d'au moins deux valeurs Rf et Rwob, Rf étant une fonction de la fréquence principale d'oscillations du poids au crochet WOH divisée par la vitesse de rotation instantanée moyenne en surface, Rwob étant une fonction de l'écart-type du signal de poids sur l'outil WOB estimé par le modèle longitudinal réduit à partir de la mesure du signal de poids au crochet WOH, divisé par le poids sur l'outil moyen WOB₀ défini à partir du poids de la garniture et du poids au crochet moyen, et **en ce que** ledit système comporte des moyens d'alarme de la dangerosité du comportement longitudinal dudit outil de forage à partir desdites valeurs de Rf et Rwob.

9. Application de la méthode et du système selon l'une des revendications précédentes, à la détermination de la dangerosité du dysfonctionnement de saut de l'outil de forage

## Patentansprüche

1. Verfahren zur Einschätzung des effektiven longitudinalen Verhaltens eines Bohrwerkzeugs (12), das an einem Ende einer Bohrgamitur befestigt ist und in einem Bohrloch (7) durch an der Oberfläche angeordnete Antriebsmittel in Rotation versetzt wird, bei welchem man eine physisches Modell des Bohrverfahrens basierend auf allgemeinen Gleichungen der Mechanik verwendet und bei welchem man die folgenden Schritte durchführt:
- man bestimmt die Parameter des Modells indem man die charakteristischen Parameter des Bohrlochs und der Garnitur berücksichtigt,
- man reduziert das Modell indem man lediglich bestimmte genaue Arten der Zustandsmatrix des Modells bewahrt,
**dadurch gekennzeichnet, dass** man in Realzeit wenigstens zwei Werte Rf und R_{wob} berechnet, wobei Rf eine Funktion der Hauptfrequenz von Oszillationen des Gewichts am Haken WOH, geteilt durch die mittlere momentane Rotationsgeschwindigkeit an der Oberfläche ist, wobei R_{wob} eine Standardabweichungsfunktion vom einem Signal eines Gewichts auf dem Werkzeug WOB, eingeschätzt durch das reduzierte longitudinale Modell ausgehend von der Signalmessung eines Gewichts am Haken WOH ist, geteilt durch das mittlere Gewicht an dem Werkzeug WOB₀, definiert aus dem von dem Gewicht der Garnitur und dem mittleren Gewicht des Hakens, und dadurch, dass man die Gefährlichkeit des longitudinalen Verhaltens des Bohrwerkzeugs ausgehend von den Werten von Rf und R_{wob} bestimmt.

2. Verfahren nach Anspruch 1, bei dem man Rf mit einem Intervall vergleicht, dessen Grenzen derart bestimmt sind, dass es kein gefährliches Longitudinalverhalten des Werkzeugs gibt, wenn Rf nicht in dem Intervall liegt.

3. Verfahren nach Anspruch 2, bei dem Rf in dem Intervall liegt und so, dass man die Gefährlichkeit des Longitudinalverhaltens des Bohrwerkzeugs in Abhängigkeit der Werte von R_{wob} quantifiziert.

4. Verfahren nach einem der vorhergehenden Ansprüche, bei dem R_{f} =$\frac{\text{20*} {\text{f}}_{\text{WOH}}}{{\text{RPM}}_{\text{0}}}$ worin: f_{WOH}, ausgedrückt in Herz die Hauptfrequenz von Oszillationen des WOH im Intervall [0, 10] Hz ist und RPM0 die mittlere momentane Rotationsgeschwindigkeit an der Oberfläche ausgedrückt in Umdrehungen pro Minute ist.

5. Verfahren nach einem der vorhergehenden Ansprüche, bei dem die Grenzen des Intervalls 0,95 und 0,99 sind.

6. Verfahren nach einem der vorhergehenden Ansprüche, bei dem${\text{R}}_{\text{wob}} \text{=} \frac{{\text{s}}_{\text{wob}}}{{\text{WOB}}_{\text{0}}}$ mit: S_{wob} der Standardabweichung des Signals eines Gewichts auf dem Werkzeug WOB, eingeschätzt ausgehend von jenem des Signals eines Gewichts am Haken WOH und des reduzierten longitudinalen Modells ist; und WOB₀ das mittlere Gewicht auf dem Werkzeug, definiert ausgehend von der Masse der Garnitur und der mittleren Masse am Haken ist.

7. Verfahren nach den Ansprüchen 3 bis 6, bei dem man definiert, dass es für R_{wob} unter 0,6 keine Gefahr gibt, dass es für R_{wob} zwischen 0,6 und 0,8 eine mittlere Gefahr gibt und dass es für R_{wob} über 0,8 eine extreme Gefahr gibt.

8. System zur Einschätzung des effektiven longitudinalen Verhaltens eines Bohrwerkzeugs, dass an einem Ende einer Bohrgarnitur befestigt ist, die in einem Bohrloch durch Antriebsmittel in Rotation versetzt wird, welche an der Oberfläche angeordnet sind, bei weichem eine Berechnungsanordnung Mittel zum physischen Modellieren des Bohrverfahrens basierend auf allgemeinen mechanischen Gleichungen umfasst, und dadurch dass die Parameter der Modellierungsmittel identifiziert werden indem die Parameter des Bohrlochs und der Garnitur berücksichtigt werden, dadurch dass die Berechnungsanordnung Mittel zur Verminderung des Modells umfasst, um lediglich bestimmte genaue Modelle der Zustandsmatrix des Modells zu bewahren, **dadurch gekennzeichnet, dass** dieses System Berechnungsmittel in Realzeit von wenigstens zwei Werten Rf und R_{wob} umfasst, wobei Rf eine Funktion der Hauptfrequenz von Oszillationen des Gewichts am Haken WOH, geteilt durch die mittlere momentane Rotationsgeschwindigkeit an der Oberfläche ist, R_{wob} eine Standardabweichungsfunktion des Signals eines Gewichts auf dem Werkzeug WOB, eingeschätzt durch das verminderte longitudinale Modell ausgehend von der Messung des Signals eines Gewichts am Haken, WOH ist, geteilt durch das mittlere Gewicht auf dem Werkzeug WOB₀, definiert ausgehend von dem Gewicht der Garnitur und dem mittleren Gewicht am Haken, und dadurch, dass das System Alarmmittel der Gefährlichkeit des Longitudinalverhaltens des Bohrwerkzeugs ausgehend von den Werten von Rf und R_{wob} umfasst.

9. Verwendung des Verfahrens und des Systems gemäß einem der vorhergehenden Ansprüche zur Bestimmung der Gefährlichkeit der Sprungfehlfunktion des Bohrwerkzeugs.

## Claims

1. Method for estimating the effective longitudinal behaviour of a drilling bit (12) fixed to the end of a drilling string and entrained in rotation in a well (7) by entrainment means situated on the surface, in which use is made of a physical model of the drilling process based on general equations of mechanics and in which the following steps are carried out:
- the parameters of said model are determined taking into account the characteristic parameters of said well and said string,
- said model is reduced retaining only some of the characteristic modes of the matrix defining the state of said model
***characterised in that*** at least two values Rf and Rwob are calculated in real time, Rf being a function of the main oscillation frequency of the weight on the hook WOH divided by the mean instantaneous speed of rotation on the surface, Rwob being a function of the typical deviation of the signal for the weight on the bit WOB estimated by the reduced longitudinal model from the measurement of the signal for the weight on the hook WOH, divided by the mean weight on the bit WOB₀ defined from the weight of the string and the mean weight on the hook, and **in that** the level of danger of the longitudinal behaviour of said drilling bit is determined from said values of Rf and Rwob.

2. Method according to claim 1, in which Rf is compared with a range the limits of which are determined such that no dangerous longitudinal behaviour of the bit can take place therein if Rf does not fall within said range.

3. Method according to claim 2, in which Rf falls within said range, and in that the level of danger of the longitudinal behaviour of the drilling bit is quantified as a function of the values of Rwob.

4. Method according to one of the preceding claims, in which R_{f} = $\frac{{\text{20*f}}_{\text{WOH}}}{{\text{RPM}}_{\text{0}}}$in which f_{WOH}, expressed in Hertz, is the main oscillation frequency of the WOH over the interval [0, 10] Hz and RPM₀ is the mean instantaneous speed of rotation on the surface, expressed in revolutions per minute.

5. Method according to one of the preceding claims, in which said limits of said interval are 0.95 and 0.99.

6. Method according to one of the preceding claims, in which${\text{R}}_{\text{wob}} \text{=} \frac{{\text{S}}_{\text{wob}}}{{\text{WOB}}_{\text{0}}}$ in which s_{wob} is the typical deviation of the signal for the weight on the bit WOB estimated from that of the signal for the weight on the hook WOH and the reduced longitudinal model, and WOB₀ is the mean weight on the bit defined from the mass of the string and the mean weight on the hook.

7. Method according to claims 3 and 6, in which it is determined that there is no danger when Rwob is less than 0.6, and that there is a moderate danger when Rwob is between 0.6 and 0.8, and that there is extreme danger when Rwob is greater than 0.8.

8. System for estimating the effective longitudinal behaviour of a drilling bit fixed to the end of a drilling string entrained in rotation in a well by entrainment means situated on the surface, in which a calculating installation comprises means for physical modelling of the drilling process based on general equations of mechanics, in that parameters of said modelling means are identified taking account of the parameters of said well and of said string, in that the calculating installation comprises means for reducing said model so as to retain only some of the characteristic modes of the matrix defining the state of said model, ***characterised in that*** said system comprises means for calculating at least two values Rf and Rwob in real time, Rf being a function of the main oscillation frequency of the weight on the hook WOH divided by the mean instantaneous speed of rotation on the surface, Rwob being a function of the typical deviation of the signal for the weight on the bit WOB estimated by the reduced longitudinal model from the measurement of the signal for the weight on the hook WOH, divided by the mean weight on the bit WOB₀ defined from the weight of the string and from the mean weight on the hook, and **in that** said system comprises alarm means for the level of danger of the longitudinal behaviour of said drilling bit from said values of Rf and Rwob.

9. Application of the method and the system according to one of the preceding claims to determination of the level of danger of the malfunction of bit bouncing.
